# EUROPÄISCHE PATENTSCHRIFT

(11) **EP 0 783 350 B1**
(45) Veröffentlichungstag und Bekanntmachung des Hinweises auf die Patenterteilung: **22.07.1998**
(21) Anmeldenummer: 95929772.2
(22) Anmeldetag: 06.09.1995
(51) Int. Cl.: A63B 41/08

(54) **BALLHÜLLE**
CASING FOR A BALL
ENVELOPPE DE BALLE

(30) Priorität: 29.09.1994 DE 4434751
(43) Veröffentlichungstag der Anmeldung: 16.07.1997
(73) Patentinhaber: SagaSports (PTV) Ltd., Daska Road Sialkot (PK)
(72) Erfinder: SOOFI, Khurshid, Ahmed, Sialkot (PK)
(74) Vertreter: Thul, Stephan, Dipl.-Phys.
(86) Internationale Anmeldenummer: DE9501220
(87) Internationale Veröffentlichungsnummer: WO9609855

(56) Entgegenhaltungen:
- WO-A-95/01818
- DE-C- 682 750
- DE-C- 3 726 830

## Beschreibung

Die Erfindung betrifft eine Ballhülle, insbesondere für Fußbälle, aus einer Vielzahl von an den Kanten miteinander vernähten Mehreckteilen, die zwei Gruppen unterschiedlicher Form angehören, von denen die erste Gruppe aus gleichseitigen Dreieckteilen und die zweite Gruppe aus Sechseckteilen besteht.

Derartige Ballhüllen bestehen üblicherweise aus Gruppen von verschieden geformten Mehreckteilen, die in geeigneter Weise miteinander so verbunden, insbesondere vernäht werden, daß ein runder Ball entsteht. Es ist ebenfalls üblich, zwei Gruppen von verschiedenen Mehreckteilen zu verwenden, wobei bei bekannten Ballhüllen entweder insgesamt 32 oder 18 Einzelteile vorgesehen sind und wobei die Größe und die Gestaltung der Einzelteile so gewählt werden müssen, daß der entstehende Ball die vom Internationalen Fußballverband (FIFA) geforderten Maße einhält. Insbesondere muß der Umfang des Fußballs zwischen 68 cm und 72 cm betragen.

Wegen der genannten Randbedingungen sind die Einzelteile stets mehreckig, beispielsweise fünf- oder sechseckig. Die Einzelteile werden an den Kanten miteinander vernäht, wobei die Näharbeit manuell erfolgt, weil ein maschinelles Nähen in der geforderten Qualität nicht möglich ist bzw. sehr kostenintensiv wäre.

Zum Stand der Technik wird insbesondere auf die deutsche Patentschrift Nr. 37 26 830 und die dort gemachten einleitenden Bemerkungen zu der vorliegenden Problematik hingewiesen. Hinzuzufügen ist noch, daß der Ball nicht nur in seiner Rundheit, sondern auch in der Gewichtsverteilung der Einzelteile ausgeglichen sein muß, damit der Ball beim Schießen den gewünschten Flugweg einhält. Es ist daher stets ein Bestreben der Hersteller von derartigen Bällen, die beste Aufteilung der Ballhülle in Einzelteile zu erreichen. Hierbei sind jedoch einander widersprechende Anforderungen zu erfüllen, so daß eine Verbesserung in einem Punkt bisher stets eine Verschlechterung in einem oder mehreren anderen Punkten mit sich brachte.

Die DE-A-682 750 zeigt eine Ballhülle mit Sechseckteilen und Dreieckteilen. Hierbei handelt es sich um unregelmäßige Sechsecke, die durch Kreisbogenlinien begrenzt sind. Die Herstellung dieser Sechseckteile und das Vernähen miteinander und mit den Dreieckteilen ist daher kompliziert und zeitaufwendig.

Der Erfindung liegt daher die Aufgabe zugrunde, eine Ballhülle der eingangs genannten Art anzugeben, welche hinsichtlich der genannten Punkte verbessert ist, ohne daß Nachteile an anderen Stellen in Kauf genommen werden müssen. Es soll eine möglichst ideale Ballform erreicht werden, ohne daß dadurch Qualitätseinbußen entstehen.

Diese Aufgabe wird erfindungsgemäß dadurch gelöst, daß die Sechseckteile die Form eines Rechtecks aufweisen, bei welchem an zwei gegenüberliegenden Seiten jeweils ein Dreieck angefügt ist, dessen eine Seite mit der zugeordneten Rechteckseite zusammenfällt und dessen beide anderen Seiten sowohl untereinander als auch mit den entsprechenden Seiten des jeweils anderen angefügten Dreiecks übereinstimmen.

Bei einer derartigen Aufteilung der Ballhülle ist es vorteilhaft, denn insgesamt zwanzig Einzelteile verwendet werden, wobei je Ballhülle zwölf Sechseckteile und acht Dreieckteile verrwendet werden und wobei das Flächenverhältnis eines Sechseckteils zu einem Dreieckteil im Gegensatz zu allen bekannten Ballhüllen 1:1 beträgt.

Mit diesen erfinderischen Merkmalen läßt sich eine Ballhülle herstellen, bei der jede Seite eines Dreieckteils mit je einer Längsseite eines Sechseckteils vernäht ist, so daß jedes Dreieckteil von drei Sechseckteilen umfaßt ist und jeweils vier Spitzen der Sechsteile zusammenstoßen. Durch Zusammennähen aller Stoßkanten entsteht so eine weitgehende ideale Ballhülle, insbesondere für einen Fußball.

Die Ränder der Dreieckteile sind bevorzugt leicht konvex ausgebildet.

Eine andere Weiterbildung der Erfindung besteht darin, daß die Form der Sechseckteile eine dreieckige Ausnehmung aufweist, die in eine der beiden Rechteckseiten zwischen den beiden angefügten Dreiecken eingebracht ist und eine zu den Ecken der Dreieckteile komplementäre Form aufweist. Die genaue Zusammenfügung dieser beiden Gruppen von Einzelteilen ergibt sich aus der nachfolgenden Beschreibung eines Ausführungsbeispiels.

Die vorstehend dargelegte Erfindung bringt eine Reihe von wesentlichen Vorteilen gegenüber dem Stand der Technik, wobei die folgende Aufzählung nicht vollständig ist.

Die Verwendung von zwanzig Einzelteilen ermöglicht eine annähernd ideale Aufteilung der beiden Gruppen von Einzelteilen, nämlich zwölf Sechseckteile und acht Dreieckteile, wodurch sich ein runderer Ball ergibt als bei 32 oder 18 Einzelteilen. Ferner ergibt sich gegenüber Ballhüllen mit 32 Einzelteilen eine Ersparnis beim Stanzen und damit auch eine Kostenersparnis. Außerdem ist zu beachten, daß die Einzelteile manuell vernäht werden müssen, wie oben bereits ausgeführt wurde, so daß bei weniger Einzelteilen ohne Inkaufnahme von Nachteilen mehr Ballhüllen pro Zeiteinheit hergestellt werden können. Bei 18 Einzelteilen spart man zwar auch viele Arbeitsgänge gegenüber 32 Einzelteilen, doch handelt man sich hierbei erhebliche Nachteile ein.

Ein weiterer Vorteil der neuen Ballhülle besteht darin, daß wegen der gleichen Flächen der beiden unterschiedlichen Einzelteile keine Dehnungsprobleme beim Aufpumpen des Balles entstehen. Die gleich großen Flächen ermöglichen auch eine problemlose Anpassung des Ballumfangs an die FIFA-Forderung von 68 cm bis 72 cm. Beim Aufpumpen des Balles herrscht an allen Stellen der Ballhülle ein gleichmäßiger Dehnungsdruck, so daß der Ball runder wird als bei voneinander abweichenden Flächengrößen der unterschiedlichen Einzelteile. Der größere Flächeninhalt der Einzelteile, bedingt durch die Verwendung von nur zwanzig Einzelteilen, bringt auch ein besseres Sprungverhalten des Balles mit sich, da beim Aufspringen des Balles eine größere Eindellung als bei einem kleineren Flächeninhalt entsteht, was bedeutet, daß eine größere potentielle Energie gespeichert wird, die dann in eine ebenfalls größere kinetische Energie umgewandelt werden kann.

Die erfindungsgemäße Ausgestaltung der beiden Gruppen von Einzelteilen bedingt ferner, daß die Nähte insgesamt und an den Rändern der Einzelteile kürzer sind. Dies ist deshalb wichtig, weil dort der größte Abrieb des Balles auftritt. Es sei auch darauf hingewiesen, daß Gewicht und Dicke der Einzelteile eine bedeutende Rolle spielen, was bei der erfindungsgemäßen Ballhülle vorteilhaft berücksichtigt werden kann, so daß der Ball beim Spielen ideale Eigenschaften aufweist.

Ein weiterer Vorteil der erfindungsgemäßen Ballhülle besteht darin, daß der getretene Ball ein angestrebtes Ziel besser erreicht als herkömmliche Bälle. Der erfindungsgemäße Ball weicht wegen seiner weitgehend perfekten Rundheit und Ausbalancierung der Einzelteile über den Umfang der Ballhülle praktisch nicht von der Flugbahn ab. Ist ein Ball dagegen nicht perfekt rund und ausbalanciert, so flattert der getretene Ball in der Luft. Der erfindungsgemäße Ball ermöglicht eine beherrschbare Flugbahn und erreicht ein Ziel ohne Abweichung von derselben. Auch ist die Geschwindigkeit des erfindungsgemäßen Balles wegen seiner annähernd perfekten Rundheit höher als bei herkömmlichen Bällen.

Wie bereits gesagt, benötigt der erfindungsgemäße Ball weniger Nähstiche, so daß auch weniger Faden verwendet werden kann. Es können pro Zeiteinheiten mehr Bälle hergestellt werden und die Herstellungskosten sind geringer.

Ein Ausführungsbeispiel der Erfindung ist in der Zeichnung dargestellt und wird nachfolgend beschrieben. Es zeigen, jeweils in schematischer Darstellung
- Figur 1: ein Dreieckteil der ersten Gruppe von Einzelteilen zur Bildung einer erfindungsgemäßen Ballhülle,
- Figur 2: ein Sechseckteil der zweiten Gruppe von Einzelteilen zur Bildung einer erfindungsgemäßen Ballhülle,
- Figur 3: eine Draufsicht auf einen Ball, der aus erfindungsgemäßen Einzelteilen gemäß Figuren 1 und 2 zusammengesetzt ist,
- Figur 4: eine Teildraufsicht auf den Ball von Figur 3 in vergrößerter Darstellung,
- Figur 5: eine Variante des Sechseckteils von Figur 2 und
- Figur 6: eine Draufsicht auf einen aus erfindungsgemäßen Einzelteilen gemäß Figur 1 und Figur 4 zusammengesetzten Ball.

Figur 1 zeigt ein Dreiecksteil 1, welches mit gleich langen Seiten 2 ausgebildet ist. Die Kanten 3 des gleichseitigen Dreiecks 1 sind etwas konvex ausgebildet, wobei die Konvexität zur Verdeutlichung etwas vergrößert dargestellt ist.

Figur 2 zeigt ein Sechseckteil, welches dadurch gebildet ist, daß an zwei gegenüberliegenden Seiten eines Rechtecks jeweils ein Dreieck angefügt ist, dessen eine Seite mit der zugeordneten Rechteckseite zusammenfällt und dessen beide andere Seiten sowohl untereinander als auch mit den entsprechenden Seiten des jeweils anderen angefügten Dreiecks übereinstimmen. Die Längskanten 5 und 6 dieses Sechseckteils 4 werden jeweils mit den Kanten 3 eines Dreieckteils 1 zusammengeführt und vernäht.

Diese Ausbildung ergibt sich eindeutig aus Figur 3, die eine Draufsicht auf den so gebildeten Ball 7 zeigt. Jedes Dreieckteil 1 ist also von drei Sechseckteilen 4 umfaßt. Der Stoßbereich von jeweils vier Sechseckteilen 4 um den Punkt 8 ist zur Verdeutlichung in Figur 4 vergrößert dargestellt.

Figur 5 zeigt ein etwas anders ausgestaltetes Sechseckteil 9. Wie man erkennt, ist eine der beiden Rechteckseiten zwischen den beiden angefügten Dreiecken so ausgestanzt, daß in die Ausstanzung 12 jeweils eine Ecke eines Dreieckteils 1 eingreifen kann. Die Zusammensetzung der Dreieckteile 1 und der Sechseckteile 9 ergibt sich aus Figur 6, die eine Draufsicht auf einen in dieser Art gebildeten Ball 11 zeigt. Auch hier ist jedes Dreiecksteil 1 von drei Sechseckteilen 9 umfaßt.

## Patentansprüche

1. Ballhülle, insbesondere für Fußbälle, aus einer Vielzahl von an den Kanten miteinander vernähten Mehreckteilen, die zwei Gruppen unterschiedlicher Form angehören, von denen die erste Gruppe aus gleichseitigen Dreieckteilen und die zweite Gruppe aus Sechseckteilen besteht,
dadurch **gekennzeichnet,**
daß die Sechseckteile (4) die Form eines Rechtecks aufweisen, bei welchem an zwei gegenüberliegenden Seiten jeweils ein Dreieck angefügt ist, dessen eine Seite mit der zugeordneten Rechteckseite zusammenfällt und dessen beide andere Seiten sowohl untereinander als auch mit den entsprechenden Seiten des jeweils anderen angerügten Dreiecks übereinstimmen.

2. Ballhülle nach Anspruch 1,
dadurch **gekennzeichnet,**
daß die Kanten (3) der Dreieckteile (1) konvex ausgebildet sind.

3. Ballhülle nach Anspruch 1 oder 2,
dadurch **gekennzeichnet,**
daß die Kanten (3) der Dreieckteile (1) jeweils mit einer durch eine Rechteckseite gebildeten Kante (5, 6) eines Sechseckteils (4) verbunden sind.

4. Ballhülle nach einem der Ansprüche 1 bis 3,
dadurch **gekennzeichnet,**
daß die durch Dreieckseiten gebildeten Kanten der Sechseckteile (4) jeweils mit einer ebensolchen Kante einer anderen Sechseckteils (4) verbunden sind.

5. Ballhülle nach einem der vorhergehenden Ansprüche,
dadurch **gekennzeichnet,**
daß zwölf Sechseckteile (4) und acht Dreieckteile (1) vorgesehen sind.

6. Ballhülle nach einem der vorhergehenden Ansprüche,
dadurch **gekennzeichnet,**
daß die Flächen der Dreieckteile (1) und der Sechseckteile (4) im wesentlichen gleich groß sind.

7. Ballhülle nach Anspruch 1 oder 2,
dadurch **gekennzeichnet,**
daß die Form der Sechseckteile (9) eine dreieckige Ausnehmung (12) aufweist, die in eine der beiden Rechteckseiten zwischen den beiden angefügten Dreiecken eingebracht ist und eine zu den Ecken der Dreieckteile (1) komplementäre Form aufweist.

8. Ballhülle nach einem der vorhergehenden Ansprüche,
dadurch **gekennzeichnet,**
daß jedes Dreieckteil (1) von drei Sechseckteilen (4, 9) umfaßt ist.

## Claims

1. Ball envelope, in particular for soccer balls, made up of a plurality of polygonal segments sewed together at the edges and which belong to two groups of different shape whereby the first group is made up of equilateral triangular segments and the second group is made up of hexagonal segments, characterized in that the hexagonal segments (4) have the form of a rectangle with a triangle added to each one of the two opposing sides thereof whereby one side of each triangle folds together with the associated side of the rectangle and the two other sides of the triangle match with one another as well as with the corresponding sides of the respective other triangle.

2. Ball envelope according to claim 1, characterized in that the edges (3) of the triangular segments (1) have a convex shape.

3. Ball envelope according to claim 1 or 2, characterized in that the edges (3) of the triangular segments (1) are each connected to an edge (5, 6) of the rectangle portion of a hexagonal segment (4).

4. Ball envelope according to one of claims 1 to 3, characterized in that the edges (3) of the triangle portions of the hexagonal segment (4) are each connected with a similar edge of another hexagonal segment (4).

5. Ball envelope according to one of the preceeding claims, characterized in that twelve hexagonal segments (4) and eight triangular segments (1) are provided.

6. Ball envelope according to one of the preceeding claims, characterized in that the respective areas of the triangular segments (1) and the hexagonal segments (4) are substantially of equal size.

7. Ball envelope according to claim 1 or 2, characterized in that the hexagonal segments (9) have a triangular recess (12) placed in one of the sides of the rectangle portion of the hexagonal segment (4) between the two triangle portions thereof and having a shape complementing the corners of the triangular segments (1).

8. Ball envelope according to one of the preceeding claims, characterized in that each triangular segment (1) is surrounded by three hexagonal segments (4, 9).

## Revendications

1. Enveloppe de balle, notamment pour des ballons de football, constituée de plusieurs pièces polygonales qui sont cousines ensemble par les bords et qui appartiennent à deux groupes de formes différentes, le premier groupe étant constitué de pièces triangulaires équilatérales et le deuxième groupe étant constitué de pièces hexagonales,
caractérisée en ce que les pièces hexagonales (4) ont la forme d'un rectangle auquel est adjoint sur deux côtés opposés à chaque fois un triangle dont un côté correspond au côté de rectangle associé et dont les deux autres côtés coïncident aussi bien entre eux qu'aux côtés correspondants de l'autre triangle adjoint.

2. Enveloppe de balle selon la revendication 1,
caractérisée en ce que les bords (3) des pièces triangulaires (1) sont convexes.

3. Enveloppe de balle selon la revendication 1 ou 2,
caractérisée en ce que les bords (3) des pièces triangulaires (1) sont liés chacun à un bord (5, 6), formé par un côté de rectangle, d'une pièce hexagonale (4).

4. Enveloppe de balle selon l'une des revendications 1 à 3,
caractérisée en ce que les bords, formés par des côtés de triangle, des pièces hexagonales (4) sont liés chacun à un bord de ce type d'une autre pièce hexagonale (4).

5. Enveloppe de balle selon l'une des revendications précédentes,
caractérisée en ce qu'il est prévu douze pièces hexagonales (4) et huit pièces triangulaires (1).

6. Enveloppe de balle selon l'une des revendications précédentes,
caractérisée en ce que les surfaces des pièces triangulaires (1) et des pièces hexagonales (4) sont sensiblement égales.

7. Enveloppe de balle selon la revendication 1 ou 2,
caractérisée en ce que la forme des pièces hexagonales (9) comporte un évidement (12) triangulaire qui est placé dans un des deux côtés de rectangle entre les deux triangles adjoints et qui a une forme complémentaire de celle des coins des pièces triangulaires (1).

8. Enveloppe de balle selon l'une des revendications précédentes,
caractérisée en ce que chaque pièce triangulaire (1) est entourée de trois pièces hexagonales (4, 9).
